# EUROPÄISCHE PATENTSCHRIFT

(11) **EP 0 196 512 B1**
(45) Veröffentlichungstag und Bekanntmachung des Hinweises auf die Patenterteilung: **10.01.1990**
(21) Anmeldenummer: 86103353.8
(22) Anmeldetag: 12.03.1986
(51) Int. Cl.: H01F 15/10, H01F 41/10

(54) **Verfahren zur Herstellung einer Hochfrequenzspule für radiale Gurtung zum Zwecke der automatischen Bestückung von Leiterplatten und geeignet für automatischen Abgleich**
Method of producing a high-frequency coil with radial leads fixed on a belt for the automatic assembly of printed circuits and suited for automatic alignment
Procédé pour la production d'une bobine à haute fréquence à connexions radiales fixée sur une sangle pour l'équipement automatique de circuits imprimés, appropriée au réglage (oder: à l'alignement) automatique

(30) Priorität: 16.03.1985 DE 3509533
(43) Veröffentlichungstag der Anmeldung: 08.10.1986
(73) Patentinhaber: VOGT electronic Aktiengesellschaft, D-94128 Obernzell (DE)
(72) Erfinder: Schmeller, Anton, Dipl.-Ing. (FH), D-8391 Erlau (DE)
(74) Vertreter: Hieke, Kurt

(56) Entgegenhaltungen:
- CH-A- 519 771
- DE-A- 1 922 276
- DE-A- 3 020 574
- DE-B- 1 240 959
- FR-A- 2 090 344

## Beschreibung

Die Erfindung bezieht sich auf ein Verfahren zum Herstellen von einseitig gegurteten Hochfrequenzspulen.

Der Bedarf an Spulen einfacher Art mit nur einer Wicklung etc. ist nach wie vor im Steigen begriffen (Nachrichtengeräte, Computerschnittstellen, Autoelektronik etc.). Bisher hat man sich damit geholfen, Festinduktivitäten zu verwenden, die jedoch insofern nachteilig sind, als sie eine große elektrische Streuung aufweisen. Es wurden daher, wenn die zulässige Streuung sehr gering war, für diesen Zweck die komplizierten Filteraufbauten für normale HF-Schwingkreise eingesetzt, obwohl sie an sich fehl am Platze waren.

Es gibt nun eine Konstruktion für derartige Spulen, die aber wiederum in der Herstellung relativ kompliziert, jedoch einem bestimmten Fertigungsprozess optimal angepaßt ist.

Diese Konstruktion kann mit der im Anspruch 1 definierten Erfindung noch wesentlich vereinfacht werden, da der Herstellungsprozeß dieser Konstruktion angepaßt wird.

Dem Stande der Technik entspricht folgender Herstellungsprozeß:
1. Spritzen des Spulenkörpers mit zwei lateralen Anschlußstiften,
2. Bewickeln der Spule,
3. Verschweißen der Spulenenden mit den lateralen Anschlußstiften,
4. Fördern der bewickelten und verschweißten Spule zum Verschweißen der gegenüberliegenden Enden der lateralen Anschlußstifte mit gegurteten L-förmigen Anschlußdrähten, die dann die eigentliche Verbindung zur Platine herstellen.

Es ist auch bereits bekannt, bei der Herstellung eines Spulenkörpers Anschlußdrähte, die zu einem Klemmenstreifen zusammengefaßt sind, vor dem Bewickeln des Spulenkörpers in diesen einzudrücken (DE-A-1 922 276). Die zu einem Klemmenstreifen zusammengefaßten Anschlußdrähte sind nicht in nebeneinander liegender Anordnung gegurtet. Die einzelnen Klemmenstreifen befinden sich vielmehr an einem Klemmenstreifenband hintereinander, wobei der jeweils vorderste Klemmenstreifen in Richtung parallel zur Längsmittelachse des Spulenkörpers in diesen eingedrückt und dann von dem dahinter befindlichen Klemmenstreifenband abgetrennt wird. Um sich von dem Spulenkörper senkrecht zu dessen Längsmittelachse erstreckende Anschlußdrähte für die Wicklungsenden zu erhalten, ist noch ein sich an das Eindrücken anschließender aufwendiger Biegeprozess erforderlich. Die auf diese Weise erhaltenen Spulenkörper mit Anschlußdrähten haben nach dem Eindrück- und Biegeprozess des Klemmenstreifens untereinander keinerlei Verbindung.

Das erfindungsgemäße Herstellungsverfahren läuft folgendermaßen ab:
1. Spritzen des Spulenkörpers,
2. Eindrücken der L-förmigen, gegurteten Anschlußdrähte,
3. Bewickeln und Verschweißen in 4- bis 8fach-Automaten am Gurt.

Im Vorstehenden wurde bei allen Herstellungsverfahren das übliche Einschrauben des Kerns nicht erwähnt.

Es ist ersichtlich, daß die erfindungsgemäße Herstellung von Hochfrequenzspulen wesentlich rationeller ist, weil auch (nicht genannte) Sortiervorgänge zusätzlich entfallen.

Die Erfindung wird nachstehend an einem Ausführungsbeispiel anhand der Zeichnung noch näher erläutert. In der Zeichnung zeigt:
Fig. 1 eine nach dem erfindungsgemäßen Verfahren hergestellte Hochfrequenzspule in Ansicht von oben,
Fig. 2 die Spule gemäß Fig. 1 in Seitenansicht mit Blickrichtung senkrecht zum Gurt,
Fig. 3 die Spule nach Fig. 1 in Seitenansicht mit Blickrichtung parallel zum Gurt, und
Fig. 4 mehrere Spulen am Gurt nebeneinander in Seitenansicht mit Blickrichtung senkrecht zum Gurt.

In der Zeichnung bezeichnen:
(1) den Spulenkörperkopf, der ein Innengewinde zur Aufnahme eines Nippelkerns (9) aufweist, der vorzugsweise mit einem Kreuzschlitz (7) für den automatischen Abgleich versehen ist, (2) den Spulenkörperfuß, in dem die L-förmigen Anschlußdrähte (5) eingebracht sind, die ihrerseits wieder radial (einseitig) in einem isolierenden Gurt (8) befestigt sind, und (3) den eigentlichen Wickelkörper, auf den die Spule oder Wicklung (4) gewickelt ist, deren Enden an der Stelle (6) mit den L-förmigen Anschlußdrähten (5) verbunden, vorzugsweise verschweißt, sind. Die L-förmigen Anschlußdrähte (5) können rund sein, sie können jedoch auch quadratisch ausgeführt sein, um eine Verdrehungssicherheit zu erreichen.

Es ist je nach den Anforderungen, die an die erfindungsgemäß hergestellte Hochfrequenz-Spule gestellt werden, möglich, diese mit einem Rohrkern als magnetischem Schluß und/oder mit einem Abschirmbecher zu versehen.

## Patentansprüche

1. Verfahren zum Herstellen von einseitig gegurteten, zum automatischen Bestücken von Leiterplatten vorgesehenen Hochfrequenzspulen, bei welchem die Spulenkörper (1,2,3) gespritzt und jeweils mit der Wicklung (4) bewickelt werden und eine Verbindung zwischen den Wicklungsenden und dem Anschluß an eine Leiterplatte dienenden, gegurteten, L-förmigen Anschlußdrähten (5) hergestellt wird, wobei die gegurteten, L-förmigen Anschlußdrähte (5) vor dem Bewickeln der Spulenkörper (1,2,3) in diese eingedrückt werden, und am Gurt (8) automatisch die Spulenkörper (1, 2, 3) bewickelt und die Wicklungsenden direkt mit den L-förmigen Anschlußdrähten (5) verbunden werden.

2. Verfahren nach Anspruch 1, wobei das Bewickeln der Spulenkörper (1,2,3) und das Verbinden der Wicklungsenden mit den L-förmigen Anschlußdrähten (5) in mehrfach-Automaten, vorzugsweise vier- bis achtfach-Automaten, durchgeführt wird.

3. Verfahren nach Anspruch 1 oder 2, wobei die Wicklungsenden an die Anschlußdrähte (5) angeschweißt werden.

4. Verfahren nach einem der vohergehenden Ansprüche, wobei L-förmige Anschlußdrähte (5) von quadratischem Querschnitt in die Spulenkörper (1, 2, 3) eingedrückt werden.

5. Verfahren nach einem der vorhergehenden Ansprüche, wobei die gegurteten Hochfrequenzspulen mit einem Rohrkern als magnetischem Rückschluß und/oder mit einem Abschirmbecher versehen werden.

## Claims

1. Method for the manufacture of one-sidedly banded high-frequency coils provided for the automatic equipping of circuit boards, in which method the coil bodies (1, 2, 3) are injection-moulded and each have the winding (4) wound on them and a connection is made between the winding ends and the banded L-shaped connecting wires (5) serving for the connection to a circuit board, wherein the banded L-shaped connecting wires (5) are pressed into the coil bodies (1, 2, 3) before these are being wound on and the coil bodies (1, 2, 3) are being wound on automatically at the band (8) and the winding ends are connected directly with the L-shaped connecting wires (5).

2. Bodies according to claim 1, wherein the winding onto the coil bodies (1, 2, 3) and the connecting of the winding ends with the L-shaped connecting wires (5) is performed in multiple automatic machines, preferably fourfold to eightfold automatic machines.

3. Method according to claim 1 or 2, wherein the winding ends are welded to the connecting wires (5).

4. Method according to one of the preceding claims, wherein L-shaped connecting wires (5) of square cross-section are pressed into the coil bodies (1,2,3).

5. Method according to one of the preceding claims, wherein the banded high-frequency coils are provided with a tubular core as magnetic return circuit and/or with a screening can.

## Revendications

1. Procédé pour la fabrication de bobines à haute fréquence ceinturées d'un côté, prévues pour l'equi- pement automatique de cartes imprimées, dans lequel les corps de bobine (1, 2, 3) sont injectés et sont chaque fois pourvus de l'enroulement (4), et une liaison est réalisée entre les extrémités de l'enroulement et les fils de connexion en L ceinturés (5) servant à la connexion sur une carte imprimée, lesdits fils de connexion en L ceinturés (5) étant comprimés dans les corps de bobine (1, 2, 3) avant le bobinage de ces derniers, et les corps de bobine (1, 2, 3) ceinturés (8) sont bobinés automatiquement, et les extrémités de l'enroulement sont reliées directement aux fils de connexion en L (5).

2. Procédé selon la revendication 1, dans lequel l'enroulement des corps de bobine (1, 2, 3) et la liaison des extrémités de l'enroulement avec les fils de connexion en L (5) sont exécutés dans des automates multiples, de manière préférentielle dans des automates quadruples à octuples.

3. Procédé selon la revendication 1 ou 2, dans lequel les extrémités de l'enroulement sont soudées aux fils de connexion (5).

4. Procédé selon une des revendications qui précèdent, dans lequel des fils de connexion en L (5) de section carrée sont comprimés dans les corps de bobine (1, 2, 3).

5. Procédé selon une des revendications qui précèdent, dans lequel les bobines à haute fréquence ceinturées sont pourvues d'un noyau tubulaire faisant office de fermeture magnétique et/ou d'un boîtier de blindage.
